# EUROPÄISCHE PATENTSCHRIFT

(11) **EP 1 067 326 B1**
(45) Veröffentlichungstag und Bekanntmachung des Hinweises auf die Patenterteilung: **29.09.2004**
(21) Anmeldenummer: 00114254.6
(22) Anmeldetag: 03.07.2000
(51) Int. Cl.: F17C 1/02, F17C 1/08

(54) **Druckfester Tank**
Pressure tank
Réservoir sous pression

(30) Priorität: 05.07.1999 DE 29911640 U
(43) Veröffentlichungstag der Anmeldung: 10.01.2001
(73) Patentinhaber: WEW Westerwälder Eisenwerk GmbH, 57586 Weitefeld (DE)
(72) Erfinder: Till, Gerhard, 81241 München (DE)
(74) Vertreter: von Samson-Himmelstjerna, Friedrich R., Dipl.-Phys.

(56) Entgegenhaltungen:
- DE-A- 3 125 963
- DE-C- 3 606 247
- DE-U- 7 507 589
- DE-U- 7 910 244
- US-A- 2 380 089
- US-A- 2 673 001
- US-A- 3 912 103

## Beschreibung

Ein druckfester Tank nach dem Oberbegriff des Anspruchs 1 ist aus DE-C-3 606 247 bekannt. Bei diesem großvolumigen, zweischalig gestalteten Behälter sind zwei oder mehr parallele Rohrschalen miteinander verbunden und an ihren Enden mit Bodenschalen verschlossen, wobei die Übergangsbereiche zwischen Boden- und Rohrschalen von gewölbten Zwickelelementen gebildet werden.

Ein aus DE-A-3 125 963 bekannter Tank ist als dickwandiger Behälter für Flüssiggas als Kraftstoff für Fahrzeuge konzipiert. Die Rohrschalenelemente bei diesem Tank bestehen aus einer vollzylindrisch ausgebildeten Schale und einer zylindrischen Teilschale, wobei die betreffende Zwischenwand vom innerhalb des Behälters liegenden Teil des Vollzylinders gebildet wird. Auch das Abflachen dieses Teils zu einer Zugwand für eine symmetrische Druck- und Spannungsverteilung innerhalb des Behälters ist vorgesehen.

Aus der US-P-2,380,089, welche als nächsliegender Stand der Technik anzusehen ist, ist ein Drucktank zur Lagerung flüchtiger Flüssigkeiten bekannt, bei welchem zylindrische Rohrschalen ebenfalls über gewölbte Zwickelelemente mit Bodenschalen verbunden sind. Zur Verstärkung der Verbindung sind dort der Stoßkurve folgend Winkelträger vorgesehen, welche mit ihren Schenkelenden neben den Stoßkurven auf dem Zwickelelement bzw. der Rohrschale verlaufen. Die Winkelträger sind über den Behälter durchsetzende Stützen verbunden.

Die Aufgabe der vorliegenden Erfindung besteht darin, insbesondere bei bekannten großvolumigen zweischaligen Behältern zum Einsatz als Tankcontainern, die Spannungsprobleme im Übergangsbereich zwischen Boden- und Mantelschalen und die Aufnahme der aus dem Innendruck resultierenden Zugkräfte zwischen oberer und unterer Längssicke durch geeignete Zuganker und das Zusammenwirken eines solchen Zugankers mit einer gegebenenfalls vorhandenen ebenen Zugwand zu lösen.

Ein weiterer Vorteil der vorliegenden Erfindung besteht darin, einen Behälter mit niedrigem Schwerpunkt für hochrädrige, geländegängige Fahrzeuge zu ermöglichen, der auch teilgefüllt Schwallwirkungen längs und quer zur Fahrtrichtung vermindert.

Die erfindungsgemäße Lösung dieser Aufgabe ist im Kennzeichenteil des Patentanspruchs 1 angegeben. Das vorgesehene zylindrisch gewölbte Zwickelelement kann hier erheblich dünner ausgeführt werden als bei einem Tank gleicher Druckfestigkeit ohne Rippenelemente.

Die durch den Innendruck hervorgerufenen Membranspannungen in der gewölbten Tankhaut führen in den Sicken, in denen die gewölbten Schalenelemente zusammenlaufen, zu Kräften, die den Tank senkrecht zu der durch die Längsachsen der Mantelschalen bestimmten Ebene auseinander drücken. Diese Kräfte werden erfindungsgemäß von den Tank durchsetzenden in Kraftrichtung verlaufenden Rippen aufgenommen. Die rippenförmige Gestaltung nach Anspruch 1 bietet den Vorteil, daß die Rippen so zwischen den zusammenlaufenden Blechen angeordnet werden können, daß besonders einfache Kehlnahtschweißverbindungen möglich sind. Weiterhin bietet das ebene Rippenprofil sehr große Gestaltungsfreiheit, um entweder maximale Schwallhemmung oder einen spannungsoptimalen Verlauf nach Anspruch 4 zu erreichen. Die erfindungsgemäßen Rippenelemente bilden also ein einheitliches Bauelement, das gleichzeitig die Druckfestigkeit des gesamten Behälters gewährleistet, für einen günstigen stetigen Spannungsverlauf sorgt und als Dämpfungselement die Schwallwirkung in Längs- und Querrichtung hemmt.

Eine besonders vorteilhafte Ausführung der Rippenelemente nach Anspruch 3 erlaubt es, den Schweißaufwand zu verringern und die Anzahl der Schweißnähte herabzusetzen. Nach Anspruch 5 können die Rippenelemente auch zusätzlich mit einem vertikal verlaufenden Profil verbunden sein, das bei hohen auftretenden Zugkräften als zusätzlicher Zuganker notwendig sein kann. Dieses Profil kann beispielsweise wie in Anspruch 6 und 7 angegeben, ein Hohlprofil, vorzugsweise mit einem kreisförmigen Querschnitt sein. Ein solches Profil erlaubt zusätzlich eine weitere Verringerung von Schweißnahtanhäufungen, insbesondere in dem Bereich, in dem die Nähte der längs und diagonal verlaufenden Sicken zusammentreffen.

Weiterhin ist eine offene Verbindung des unteren und oberen innerhalb des Tankprofils befindlichen Sickenraums möglich. Beispielsweise ist eine problemlose Entwässerung des oberen Raumes gewährleistet. Bei einer doppelwandigen Ausführung des gesamten Behälters, bei der die Räume dann innerhalb eines den gesamten Behälter umfassenden Außenmantel liegen, können beide Räume kommunizierend mit einer Leckanzeigeflüssigkeit gefüllt werden, die in Verbindung mit einem Leckageerkennungsgerät notwendig ist.

Weitere Profilgeometrien sind in Anspruch 8 und 9 aufgezeigt, die besonders dann vorteilhaft sind, wenn der Tank neben den Rippenelementen einen Zuganker und eine ebene Zugwand gemäß Anspruch 10 aufweist.

Die Ausführungen einer solchen Zugwand nach Anspruch 11 und 12 sind vorteilhaft, da sie das einfache Ansetzen der parallel zur Tankachse verlaufenden Schalenelemente erlauben und die freie, aus dem Tank herausstehende Kante gegen Ausknicken stabilisiert ist. Die Ausführung nach Anspruch 12 erlaubt einen bündigen Abschluß des in das Tankprofil zurückspringenden Sickenraumes mit einem ebenen Blech. Die dabei entstehende stabilisierte Fläche kann im oberen Tankbereich als Bedienungsplattform oder zur Befestigung von zusätzlichen Komponenten und im unteren Bereich als stabile Auflagefläche des gesamten Tanks dienen.

Ein Verschweißen der Elemente Rippenblech, Profil und Zugwand nach Anspruch 13 gibt eine weitere Stabilisierung der gesamten Struktur.

Die Ausführung nach Anspruch 14 ist fertigungstechnisch besonders günstig.

Die Ausführung nach Anspruch 15 macht den Tank gegen Fertigungsund Betriebsspannungen besonders unempfindlich.

Bevorzugte Ausführungsformen der Erfindung werden nachstehend anhand der Zeichnungen näher erläutert. In den Zeichnungen zeigen
- Figur 1: eine Draufsicht auf einen Abschnitt eines zweischaligen Tanks;
- Figur 2: des Querschnitt durch einen zweischaligen Tank nach Figur 1 längs der Linie A-A;
- Figur 3: eine Detailansicht der Anbindung der Mantelschalen an eine abgekantete Zugwand in einer zur Tanklängsachse parallelen Projektion;
- Figur 4: eine Detailansicht der Anbindung von einstückig ausgebildeten Rippenelementen an die Zugwand in vertikaler Projektion;
- Figur 4b: eine Variante der Ausführung nach Fig. 4a;
- Figur 5: eine Schnittdarstellung der Verbindung der Zugwand und der Rippenelemente über ein rohrförmiges Hohlprofil:
- Figur 6: ein Y-Profil mit Rippenelementen und Zugwand verbunden;
- Figur 7: eine Ansicht in zwei Projektionen einer Ausführung des Rippenendes mit einem spannungsoptimierenden Endstück.

Der Tank nach Figur 1 und 2 besteht aus zwei teilzylindrische Mantelschalen **1**, die über eine in Längsrichtung parallel zur Tankachse **20** verlaufende, den Tank vollständig durchsetzende Zugwand **4** miteinander verbunden sind. Dabei bilden die beiden Schalen **1** zwei innerhalb des Gesamtprofils des Behälters liegende Vertiefungen, die als sickenförmige, parallel zur Achse **20** verlaufende Rinnen an der Tankober- und -unterseite verlaufen.

Die Abschlußwände der beiden Enden bilden zwei Böden **2**, die jeweils aus drei Schalenelementen **3** zusammengesetzt sind. In der Ausführung nach Figur 1 und 2 handelt es sich dabei jeweils um zwei Viertelkugelschalen-Sektoren mit einer dazwischen eingesetzten zylindrischen Halbschale, deren Längsachse quer zur Achse **20** horizontal verläuft.

Den Übergang zwischen den Böden **2** und den Schalen **1** bildet ein ebenfalls zylindrisch gewölbtes Zwickelelement **5**, dessen eine Spitze in der Sicke ansetzt, und das sich dann schräg nach außen bis zum Berührpunkt der Mantelschalen **1** mit den Böden **2** erstreckt. In der Darstellung nach Figur 1 und 2 weisen alle äußeren Schalenelemente **1**, **3** und **5** des Tanks den gleichen Krümmungsradius auf.

Zwischen das Zwickelelement **5** und die Schalen **1** sind sichelförmige Rippenelemente **10** eingesetzt, die den Behälter durchsetzen, mit der Achse **20** jeweils einen Winkel von 45° bilden, und zueinander in einem Winkel von 90° stehen. Diese Rippenelemente sind über ein rohrförmiges Profilelement **11**, das den Tank entlang einer Lotachse **21** vollständig durchsetzt, mit der Zugwand **4** verbunden.

An den Enden der Rippenelemente **10** sind jeweils in der Nähe der Scheitel- bzw. Sohlenpunkte des Behälters mit der Tankhaut verbundene Endstücke **12** angesetzt. Figur 7 zeigt eine Ausführung als abgeschrägte zylindrische Kralle. Weitere Ausführungsformen können in einem Vollzylinder, einem Rohr, einem Dopplerblech oder in einem zum Tankinneren verschlossenen gewölbten Bodenelement bestehen.

Figur 3 zeigt den Anschluß der Schalen **1** an die Zugwand **4** mit Kehlnähten. Eine weitere nicht dargestellte Alternative besteht darin, die Zugwand **4** zwischen der oberen und unteren in Tanklängsrichtung verlaufenden Sickenkanten nur innen einzuschweißen.

Figur 4a zeigt eine Variante, in der die Rippenelemente **10** entweder einstückig und symmetrisch zur Zugwand **4** aus einem Blechzuschnitt durch Kantung hergestellt werden und dann entlang der Lotachse **21** an der Zugwand **4** verschweißt sind.

Figur 4b zeigt eine Ausführung, bei der ein Flügel **10a** an die Zugwand **4** angekantet ist und der andere Flügel **10** entlang der Kantung der Lotachse **21** folgend damit verschweißt ist. Diese Ausführung setzt voraus, daß die Zugwand **4** und die Flügel der Rippenelemente **10a** und **10** die gleiche Wandstärke aufweisen.

Figur 5 zeigt im Detail die Anbindung der Zugwand **4** und der Rippenelemente **10** an ein Hohlprofilelement **11** mit kreisförmigem Querschnitt, dessen Längsachse mit der Lotachse **21** zusammenfällt. Diese Ausführung zeigt, daß dabei die Schweißnähte auf dem Rohrumfang verteilt sind und die ebenfalls auf das Rohr auftreffenden spitzen Enden der Schalen **1** und des Zwickelelements **5** am Umfang des Rohres abgeschnitten sind, dort verschweißt werden und nicht in einem Punkt zusammenlaufen.

Weiterhin stellt ein solches Hohlprofilelement **11** eine Verbindung zwischen dem oberen und unteren Sickenraum des Tanks dar. Bei einer nicht dargestellten doppelwandigen Ausführung des Behälters, bei der der Außenmantel das Profil des inneren Tanks vollständig umfaßt und die Sickenräume als Hohlraum zwischen dem inneren und äußeren Behältermantel liegen, bleibt die Verbindung zwischen oberem und unterem Sickenhohlraum offen. Auch das vollständige Ausfüllen des Zwischenraums zwischen Innen- und Außentank mit einem Fluid ist durch die kommunizierende Verbindungen möglich.

Figur 6 zeigt eine mögliche massive Ausführung des Profilelements **11**. Auch hier sind die Verbindungsnähte zwischen der Zugwand **4** und den Flügeln der Rippenelemente **10** räumlich getrennt. Neben dem gezeigten Y-Querschnitt des Profilelements **11** kann auch ein Winkelprofilelement verwendet werden, wobei die Zugwand **4** dann an der Kante des Profils verschweißt wird, an der die beiden Schenkel zusammenlaufen.

Die dargestellten Ausführungen an einem zweischaligen Tank lassen sich analog auf Tanks übertragen, die beispielsweise drei oder mehr teilzylindrische Schalenelemente aufweisen, deren parallele Längsachsen in einer Ebene verlaufen.

## Patentansprüche

1. Druckfester Tank, dessen Mantel aus mehreren parallelen teilzylindrischen Mantelschalen (1) zusammengesetzt ist und dessen Enden mit aus Bodenschalen (3) bestehenden Böden (2) verschlossen sind, wobei die Übergangsbereiche zwischen Boden und Mantelschalen von gewölbten Zwickelelementen (5) gebildet werden, **dadurch gekennzeichnet, daß** die Zwickelelemente (5) mit den Mantelschalen (1) über senkrecht zu der von den Achsen der Schalen (1) bestimmten Ebene verlaufende, das Tankinnere durchsetzende, ebene Rippenelemente (10) verbunden sind, welche die aus den Mantelschalen (1) und Zwickelelementen (5) gebildete Tankhaut an deren Nahtstelle von innen nach außen durchsetzen.

2. Druckfester Tank nach Anspruch 1, wobei die Mantelschalen (**1**), die Bodenschalen (**3**) und die Zwickelelemente (**5**) den gleichen Krümmungsradius haben.

3. Druckfester Tank nach Anspruch 1 oder 2, wobei die Rippenelemente (**10**) zweiflügelig aus einem Blechzuschnitt gekantet sind.

4. Druckfester Tank nach einem der vorhergehenden Ansprüche, wobei die Rippenelemente (**10**) ein sichelförmiges Profil haben.

5. Druckfester Tank nach einem der vorhergehenden Ansprüche, wobei die Rippenelemente (**10**) mit einem den Tank vollständig durchsetzenden Profilelement (**11**) verschweißt sind.

6. Druckfester Tank nach Anspruch 5, wobei das Profilelement (**11**) hohl ist, vorzugsweise einen kreisförmigen Querschnitt aufweist, oder ein Winkelprofil oder Y-Profil hat.

7. Druckfester Tank nach einem der vorhergehenden Ansprüche, wobei eine ebene Zugwand (**4**) den Tank vollständig durchsetzt.

8. Druckfester Tank nach Anspruch 7, wobei der aus dem Tankinneren herausragende Teil der ebenen Zugwand (**4**) abgekantet ist.

9. Druckfester Tank nach Anspruch 8, wobei der abgekantete Schenkel (**6**) der Zugwand (**4**) in einer gemeinsamen Ebene mit den Scheitellinien der Zylinderschalen (**1**) liegt.

10. Druckfester Tank nach einem der Ansprüche 7 bis 9, wobei die Rippenbleche (**10**) entlang einer den Tank durchsetzenden Achse (**21**) direkt oder über das Profilelement (**11**) mit der ebenen Zugwand (**4**) verschweißt sind.

11. Druckfester Tank nach Anspruch 10, wobei ein Rippenelement (**10a**) und die Zugwand (**4**) aus einem abgekanteten Blechzuschnitt hergestellt sind, das längs der Kantung mit einem weiteren Rippenelement (**10**) verschweißt ist.

12. Druckfester Tank nach einem der vorhergehenden Ansprüche, wobei die Rippenelemente (**10**) mit der Tankhaut verbundene Endstücke (**12**) zur Spannungsminderung aufweisen.

## Claims

1. Pressure tank having a shell which is combined from a plurality of parallel segmental cylindrical shell elements (1) and having ends which are closed by heads (2) formed by head shells (3), wherein the transition areas between head and shell elements are formed by vaulted gusset elements (5), **characterised in that** the gusset elements (5) are connected to the shell elements (1) by flat rib elements (10) extending through the inside of the tank normal to the plane which is defined by the axes of the shell elements (1), wherein the rib elements (10) pass through the tank shell from the inside to the outside at the joint of the shell elements (1) and the gusset elements (5).

2. Pressure tank of claim 1, wherein the shell elements (1), the head shells (3) and the gusset elements (5) are formed with the same radius of curvature.

3. Pressure tank of claim 1 or 2, wherein the rib elements are bent from a two-wing pre-cut plate.

4. Pressure tank of one of the preceding claims, wherein the rib elements (10) are sickle shaped.

5. Pressure tank of one of the preceding claims, wherein the rib elements are welded to a profile element (11) which passes completely through the tank.

6. Pressure tank of claim 5, wherein the profile element (11) is either hollow, preferably comprising a circular cross section, an L-profile or an Y-profile.

7. Pressure tank of one of the preceding claims, wherein a flat tension wall (4) passes completely through the tank.

8. Pressure tank of claim 7, wherein a section (6) of the flat tension wall (4) extending from the inside of the tank is bent.

9. Pressure tank of claim 8, wherein the bent leg (6) of the tension wall (4) lies within a plane defined by the crown lines of the cylinder shells (1).

10. Pressure tank of one of the claims 7 to 9, wherein the rib plates (10) are welded to the flat tension wall (4) along an axis (21) passing through the tank, either directly or via the profile element (11).

11. Pressure tank of claim 10, wherein one rib element (10a) and the tension wall (4) is formed from a bent pre-cut plate which is welded along the bent line to another rib element (10).

12. Pressure tank of one of the preceding claims, wherein the rib elements (10) comprise end pieces (12) which are connected to the tank shell to decrease tensions.

## Revendications

1. Réservoir sous pression dont le corps est composé de plusieurs coques parallèles (1), partiellement cylindriques, et dont les extrémités sont obturées par des fonds (2) se composant des coques de fonds (3), où les zones de passage entre le fond et les coques du corps sont formées par des éléments de renfort bombés (5),
**caractérisé en ce que** les éléments de renfort (5) sont reliés aux coques (1) du corps par des éléments nervurés plans (10) s'étendant perpendiculairement au plan déterminé par les axes des coques (1) et traversant l'intérieur du réservoir, lesquels éléments nervurés traversent la surface du réservoir, au niveau de son point de jonction, de l'intérieur vers l'extérieur, la surface du réservoir étant formée par les coques (1) du corps et par les éléments de renfort (5).

2. Réservoir sous pression selon la revendication 1, où les coques (1) du corps, les coques (3) des fonds et les éléments de renfort (5) ont le même rayon de courbure.

3. Réservoir sous pression selon la revendication 1 ou 2, où les éléments nervurés (10) sont pliés en formant deux branches à partir d'une pièce découpée en tôle.

4. Réservoir sous pression selon l'une quelconque des revendications précédentes, où les éléments nervurés (10) ont un profil en forme de croissant.

5. Réservoir sous pression selon l'une quelconque des revendications précédentes, où les éléments nervurés (10) sont soudés à un élément profilé (11) traversant complètement le réservoir.

6. Réservoir sous pression selon la revendication 5, où l'élément profilé (11) est creux, présente, de préférence, une section de forme circulaire ou bien a un profil angulaire ou un profil en Y.

7. Réservoir sous pression selon l'une quelconque des revendications précédentes, où une paroi de tension plane (4) traverse complètement le réservoir.

8. Réservoir sous pression selon la revendication 7, où la partie de la paroi de tension plane (4), dépassant de l'intérieur du réservoir, est coudée.

9. Réservoir sous pression selon la revendication 8, où la partie coudée (6) de la paroi de tension (4) se trouve dans un plan commun aux lignes des sommets des coques cylindriques (1).

10. Réservoir sous pression selon l'une quelconque des revendications 7 à 9, où les tôles nervurées (10) sont soudées sur la paroi de tension plane (4) directement le long d'un axe (21) traversant le réservoir ou bien par l'élément profilé (11).

11. Réservoir sous pression selon la revendication 10, où un élément nervuré (10a) et la paroi de tension (4) sont fabriqués à partir d'une pièce découpée en tôle pliée, lequel élément nervuré est soudé, le long du pliage, à un autre élément nervuré (10).

12. Réservoir sous pression selon l'une quelconque des revendications précédentes, où les éléments nervurés (10) présentent des pièces d'extrémités (12) reliées à la surface du réservoir et servant à diminuer la tension.
